# NOUVEAU FASCICULE DE BREVET EUROPEEN

(11) **EP 0 048 641 B2**
(45) Date de publication et mention de la décision concernant l'opposition: **20.09.1989**
(45) Mention de la délivrance du brevet: 27.12.1984
(21) Numéro de dépôt: 81401315.7
(22) Date de dépôt: 18.08.1981
(51) Int. Cl.: B22D 41/08

(54) **Protection d'un métal en fusion dans un obturateur à plaques**
Vorrichtung zum Schützen geschmolzenen Metalls in Schieberverschlüssen
Means for protecting molten metal in a sliding gate

(30) Priorité: 15.09.1980 FR 8019837
(43) Date de publication de la demande: 31.03.1982
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Goursat, Albert-Gilbert, F-78310 Elancourt-Maurepas (FR); Hersant, Thierry, F-78400 Chatou (FR); Nicolas, Jacques, F-75015 Paris (FR)
(74) Mandataire: Sadones Laurent, Renée

(56) Documents cités:
- CH-A- 387 883
- DE-A- 2 902 096
- DE-B- 2 417 490
- DE-C- 2 834 746
- FR-A- 2 227 073
- FR-A- 2 252 157
- FR-A- 2 395 095
- FR-A- 2 396 611
- FR-A- 2 403 852
- JP-B-44 025 335
- US-A- 3 253 307
- US-A- 3 938 790
- US-A- 4 131 219
- Radex Rundschau, 1979, Heft 4, p. 1156-1168

## Description

L'invention concerne la protection du jet de coulée d'un métal en fusion contenu dans un récipient et traversant un dispositif obturateur à plaques comportant une plaque fixe et une plaque mobile munie d'une busette au moins.

Ces dispositifs obturateurs commandent l'ouverture et la fermeture du trou de coulée de récipient, poche ou répartiteur, la busette pouvant venir en communication avec ledit trou de coulée. Ils permettent par conséquent de verser le métal en fusion, par exemple de l'acier, dans une lingotière ou analogue. Le versement du métal en fusion peut être fait directement de la poche dans la lingotière ou, dans la case de coulée continue, de la poche dans un répartiteur puis dans la lingotière.

Les deux plaques sont faites en un matériau résistant aux hautes températures tel que céramique ou alumine imprégnée ou goudronnée. La plaque mobile peut être coulissante ou rotative et être munie d'une busette unique ou de plusieurs busettes de diamètres internes différents. On peut, dans ce dernier cas, en changeant de busette, modifier la vitesse de coulée en fonction, par exemple, de la hauteur du métal dans le récipient. Les deux plaques peuvent être appliquées l'une contre l'autre au moyen d'un système à ressorts muni d'un circuit de refroidissement.

On sait, par ailleurs, qu'il importe d'éviter, au cours d'une coulée, tout contact entre l'air atmosphérique ambiant et le métal en fusion, ceci pour empêcher la formation d'oxydes divers dans la masse du métal, ces oxydes nuisant considérablement à la qualité du produit final.

Or, les dispositifs obturateurs actuellement connus présentent de nombreux endroits de passage pour l'air atmosphérique qui est véritablement aspiré par suite de la dépression causée par l'écoulement du métal en fusion. Ces obturateurs augmentent les risques d'occlusion de bulles d'air dans le métal pendant la coulée et donc les risques d'oxydation.

Les endroits par lesquels l'air pénètre jusqu'au métal sont : l'interstice entre les deux faces en regard des plaques fixe et mobile en raison du jeu nécessaire à leur mouvement relatif ; la zone de liaison entre la ou les busettes et la plaque mobile, en particulier lorsque ladite ou lesdites busettes sont montées de façon amovible sur ladite plaque ; l'extrémité de sortie de la busette ; la liaison entre la plaque fixe et le récipient ainsi que, dans le cas de busettes montées à demeure sur la plaque mobile, la liaison entre ladite busette et ladite plaque, ces liaisons étant effectuées par maçonnage à l'aide d'un coulis de ciment par nature peu étanche aux gaz et qui devient de plus en plus poreux en raison des fissures qui apparaissent avec l'usage.

Parmi les dispositifs mis au point jusqu'à présent pour tenter d'éviter l'oxydation d'un jet de coulée d'un métal fondu, on peut citer le dispositif décrit dans le US-A-4,131,219. Ce dispositif qui est un dispositif obturateur du type comportant une plaque fixe et une plaque coulissant munie d'une buse de coulée, comporte un réservoir de gaz neutre qui entoure la partie inférieure de ladite buse. Ainsi, l'apport de gaz neutre à la base de la buse de coulée assure la protection du métal en fusion après sa sortie de ladite buse. Ce dispositif présente l'inconvénient de ne pas assurer la protection du jet de métal fondu lors de sa traversée de l'organe de fermeture à plaques ; ainsi, pendant cette traversée, le jet de métal est exposé à l'action oxydante de l'air qui s'infiltre entre les plaques ou entre la busette et la plaque mobile.

La présente invention a pour but d'éliminer les inconvénients susmentionnés et propose, à cet effet, un dispositif obturateur à plaques du type comportant une plaque fixe, une plaque mobile munie d'une busette au moins pouvant venir en communication avec le trou de coulée, et des organes d'adduction et de répartition de gaz reliés à une source de gaz paratiquement inerte vis-à-vis du métal. Il se caractérise en ce que les organes d'adduction et de répartition précités comportent au moins une gorge circulaire (111), (122) creusée sur l'une au moins des faces (11a, 12a) en contact mutuel des plaques (11, 12), ces gorges entourant, sur la totalité de leur pourtour, les orifices (110, 120) que traversent lesdites plaques, la pression du gaz inerte est réglée à l'aide de moyens détendeurs (21), de façon à obtenir, dans les organes d'adduction et de répartition de gaz (111, 122), une surpression de quelques millimètres d'eau par rapport à la pression atmosphérique locale, l'écoulement du métal à travers le dispositif obturateur à plaques créant, par effet d'aspiration du gaz inerte, à une pression légèrement supérieure à la pression atmosphérique, une barrière de protection gazeuse continue qui enveloppe le métal et l'isole de l'air ambiant.

Ainsi, dans le dispositif conforme à l'invention, l'introduction dans le dispositif obturateur d'un gaz pratiquement inerte vis-à-vis du métal, gaz qui est délivré par la source de gaz à une pression légèrement supérieure à la pression atmosphérique, et la répartition de ce gaz autour du métal alors qu'il traverse ledit dispositif, permet de l'isoler de l'air ambiant par une barrière de protection gazeuse continue. Une telle barrière s'oppose au passage de l'air ambiant et par conséquent à son action oxydante. De plus, cette barrière gazeuse étant constituée par un gaz pratiquement inerte vis-à-vis du métal traité, c'est-à-dire dépourvu d'action chimique sur ce métal, ou du moins dont l'action chimique, si elle existe, peut être négligée, n'entraîne aucun risque de nuire à la qualité du produit final.

Selon une caractéristique de l'invention la plaque mobile comporte en outre un canal communiquant avec la ou les gorges et débouchant dans la zone de jonction entre la plaque mobile et la busette.

Selon une variante de réalisation, les organes d'adduction et de répartition précités comportent une bague poreuse annulaire disposée au voisinage de l'orifice de sortie de la busette et alimentée en gaz en phase gazeuse.

Selon une autre variante de réalisation, les organes d'adduction et de répartition précités comportent une collerette annulaire disposée au voisinage de l'orifice de sortie de la busette et alimentée en gaz en phase liquide.

Les organes d'adduction et de répartition précités peuvent comporter au moins un évidement ménagé dans l'une au moins des plaques précitées et communiquant avec l'interstice entre les faces en contact mutuel des dites plaques.

Cet évidement, relié à la source précitée, enferme donc une réserve de gaz inerte sous pression qui pénètre dans l'interstice précité et s'oppose efficacement à la pénétration de l'air ambiant par ledit interstice.

D'autres avantages de l'invention apparaîtront au cours de la description qui va suivre.

Dans les dessins annexés donnés uniquement à titre d'exemple non limitatif :
- la figure 1 est une représentation schématique, partiellement en vue extérieure et partiellement en coupe, d'un dispositif obturateur selon un premier mode de réalisation de l'invention ;
- la figure 2 est une vue partielle en coupe d'un second mode de réalisation de l'invention comportant une busette à sortie protégée ;
- la figure 3 est une vue partielle en coupe d'une première variante de réalisation de la busette à sortie protégée précitée ;
- la figure 4 est une coupe selon la ligne IV-IV de la figure 3 ;
- la figure 5 est une vue partielle en coupe d'une seconde variante de réalisation de la busette à sortie protégée.

Selon le mode de réalisation représenté à la figure 1, un récipient métallique 1, par exemple une poche de coulée, constituée d'une cuirasse externe métallique 2 et d'un revêtement interne 3 en matériau réfractaire, présente une paroi de fond munie d'une douille interchangeable 5, également en matériau réfractaire, dans laquelle est ménagé le trou de coulée 6. Sur cette paroi de fond 4, et extérieurement à cette dernière, est monté un dispositif obturateur du trou de coulée 6 conforme à l'invention et désigné d'une façon générale par la référence 10.

Le dispositif 10 comporte essentiellement une plaque fixe 11 et une plaque mobile 12 appliquées l'une contre l'autre selon leur face 11 a et 12a respectivement par un système à ressort non représenté, la plaque mobile 12 étant montée rotativement autour d'un axe XX' et portant deux busettes 13, ces busettes étant faites, comme les plaques 11 et 12, en un matériau réfractaire, par exemple une alumine imprégnée.

La plaque 11 est traversée par un orifice 110, placé en alignement avec le trou de coulée 6, tandis que la plaque mobile 12 est traversée par deux passages tels que 120 (un seul est représenté). Chaque busette 13, traversée par un canal interne 130 (un seul est représenté), est munie d'une cuirasse, externe métallique 131 et montée à demeure sur la plaque 12 par l'intermédiaire de ladite cuirasse 131 et d'un support métallique 121 solidaire de ladite plaque, de telle façon que son canal 130 soit en alignement avec le passage 120. Par rotation de la plaque 12 on amène donc l'une ou l'autre des busettes 13 (la busette de gauche sur la figure 1) en communication avec le trou de coulée 6.

La plaque 11 est munie d'un évidement constitué par une gorge circulaire 111 creusée sur sa face 11 a, concentriquement à l'orifice 110, et communiquant par conséquent avec l'interstice 11a-12a entre les deux plaques. Deux conduits perpendiculaires communiquant entre eux, 112 et 113, sont percés dans la masse de la plaque 11. Le conduit 113 débouche directement dans la gorge 11 tandis que le conduit 112 est relié, par l'intermédiaire d'une tubulure 14, à une source de gaz inerte sous pression 20, munie d'un détecteur 21. Le gaz inerte peut être de l'azote, de l'argon, un mélange d'azote-argon ou encore dans le cas de métallurgie de l'aluminium par exemple, du C0₂.

La gorge 111 ainsi que les conduits 112 et 113 constituent donc des organes d'adduction et de répartition du gaz délivré par la source 20, ce gaz formant, entre les deux plaques 11 et 12 et autour du canal constitué par les orifices 6, 110, 120 et 130, une barrière gazeuse qui empêche l'air ambiant d'atteindre le métal en écoulement.

Selon le mode de réalisation représenté dans la figure 2 dans laquelle les mêmes chiffres de référence désignent les mêmes éléments que dans la figure 1, c'est la plaque mobile 12 qui est munie d'un évidement constitué par une gorge circulaire 122 creusée sur sa face 12a concentriquement au passage 120 et communiquant de ce fait avec l'interstice 11 a-12a. Deux conduits perpendiculaires et communiquant entre eux 123 et 124 sont percés dans la masse de la plaque 12. Le conduit 124 débouche directement dans la gorge 122 tandis que le conduit 123 est relié, par l'intermédiaire d'une tubulaire 125, à la source 20. Dans le cas d'une plaque mobile portant plusieurs busettes donc, plusieurs passages tels que 120, chacun de ces passages peut être muni d'une gorge telle que 122, ou il peut être prévu une seule gorge entourant l'ensemble des passages. La busette 14, dont le canal central est désigné par 140, est, à la différence des busettes 13 de la figure 1, montée de façon amovible sur la plaque 12, ceci grâce à un système approprié de type connu, par exemple à baïonnette. A cet effet, la cuirasse 141 de la busette 14 et la bague 142 portée sur le support 121, sont munies de moyens d'enclenchement (non représentés) qui permettent le maintien de la busette sur la plaque. La zone de jonction entre cette busette amovible 14 et la plaque 12 constituant un passage possible pour l'air ambiant, un canal 126 est percé dans la plaque 12 perpendiculairement au conduit 123 et communiquant avec ce dernier, ce canal 126 débouchant dans la zone de jonction 127 entre busette et plaque. Dans ces conditions, le gaz inerte remplit la zone 127 créant ainsi une barrière de protection autour du métal en écoulement. La pression du gaz inerte est réglée au moyen du détendeur 21, de façon à obtenir dans les gorges 111 ou 122, une surpression de quelques millimètres d'eau par rapport à la pression atmosphérique locale.

Dans le mode de réalisation de la figure 2, une barrière de protection gazeuse est créée également à l'extrémité inférieure de la busette 14, c'est-à-dire à la sortie du jet de métal liquide. Les organes d'adduction et de répartition du gaz inerte comportent, dans ce cas, un distributeur annulaire constitué par une bague poreuse en matériau réfractaire 144 logée dans un embrèvement 145 ménagé à la sortie de la busette 14, cette bague étant reliée, par une tubulure 146, à la source 20. Le débit de gaz inerte issu de la bague 144 permet de compenser la dépression provoquée par l'émergence à grande vitesse du jet de métal et empêche l'air atmosphérique d'atteindre ledit métal.

Une première variante de réalisation de la barrière de protection gazeuse à l'orifice de sortie de la busette est représentée aux figures 3 et 4. Dans ce cas de figure, la busette 15, munie d'un canal central 150 et d'une cuirasse 151, comporte, à sa partie inférieure, une gorge annulaire 152 dans laquelle débouche tangentiellement une tubulure 153 reliée à une source de gaz inerte sous pression (non représentée). En cette gorge 152 et l'extrémité inférieure de la busette, le matériau réfractaire présente une moindre épaisseur, ménageant ainsi un canal 154 prolongeant le canal 150 mais de diamètre supérieur. On obtient ainsi dans le canal élargi 154, autour du jet de métal liquide dont le diamètre est celui du canal 150, un flot de gaz inerte qui arrive tangentiellement audit jet, formant autour de lui une barrière gazeuse homogène. L'aspiration créée par le jet de métal tendant à entraîner le gaz inerte, on règle de préférence le débit de ce dernier de façon que son apport se fasse à vitesse égale à celle du métal liquide.

Une seconde variante de réalisation de la barrière de protection gazeuse à l'orifice de sortie de la busette est représentée à la figure 5. Dans ce cas de figure, la busette 16, munie d'un canal central 160 et d'une cuirasse 161, comporte, à sa partie inférieure, un distributeur constitué par une collerette métallique 162 en forme d'auge que prolongé, en direction de l'extrémité de sortie de ladite busette, un manchon également métallique 163 qui forme un revêtement sur la cuirasse 161, la busette étant démunie, dans cette partie, de matériau réfractaire. Dans la collerette 162 débouche tangentiellement une tubulure 164 reliée à une source de gaz inerte sous forme liquéfiée (non représentée) et délivrant ledit gaz en phase liquide. Le fait que la collerette 162 et le manchon 163 soient métalliques, par exemple en acier doux, a pour conséquence de faciliter la transmission des calories du jet de métal et par conséquent d'accélérer le passage de phase liquide en phase gazeuse, cette dernière formant la barrière de protection désirée. On peut régler le débit du gaz liquéfié de façon qu'une partie seulement soit vaporisée dans la collerette 162. L'excès de phase liquide s'écoule alors le long du jet du métal et se répand sur la surface du bain, en formant une couche liquide protectrice.

On pourrait apporter aux modes de réalisation décrits et représentés diverses modifications sans pour autant sortir du cadre de l'invention selon les revendications. C'est ainsi que, par exemple, les gorges 111 et 122 de la plaque fixe 11 et de la plaque mobile 12 pourraient avoir une forme autre que circulaire, par exemple elliptique. De même, dans la gorge 152 et dans la collerette 162 des busettes 15 et 16 respectivement pourraient déboucher tangentiellement plusieurs tubulures telles que 153 et 164 au lieu d'une seule.

## Revendications

1. Dispositif obturateur à plaques (10) pour trou de coulée (6) de récipient (1) contenant un métal en fusion, comportant une plaque fixe (11), une plaque mobile (12) munie d'une busette au moins (13), (14), (15), (16) pouvant venir en communication avec ledit trou de coulée (6), et des organes d'adduction et de répartition de gaz (111, 122) reliés à une source de gaz pratiquement inerte vis-à-vis du métal, caractérisé en ce que les organes d'adduction et de répartition précités comportent au moins une gorge circulaire (111), (122) creusée sur l'une au moins des faces (11 a, 12a) en contact mutuel des plaques (11, 12), ces gorges entourant, sur la totalité de leur pourtour, les orifices (110, 120) que traversent lesdites plaques, la pression du gaz inerte est réglée à l'aide de moyens détendeurs (21), de façon à obtenir, dans les organes d'adduction et de répartition de gaz (111, 122), une surpression de quelques millimètres d'eau par rapport à la pression atmosphérique locale, l'écoulement du métal à travers le dispositif obturateur à plaques créant, par effet d'aspiration du gaz inerte, à une pression légèrement supérieure à la pression atmosphérique, une barrière de protection gazeuse continue qui enveloppe le métal et l'isole de l'air ambiant.

2. Dispositif selon la revendication 1, caractérisé en ce que la plaque mobile (12) comporte en outre un canal (126) communiquant avec la gorge (122) et débouchant dans la zone de jonction (127) entre ladite plaque mobile (12) et ladite busette (14).

3. Dispositif selon la revendication 1, caractérisé en ce que les organes d'adduction et de répartition précités comportent une bague poreuse annulaire (144) disposée au voisinage de l'orifice de la busette (14) et alimentée en gaz en phase gazeuse.

4. Dispositif selon la revendication 1, caractérisé en ce que les organes d'adduction et de répartition précités comportent une collerette annulaire (162) disposée au voisinage de l'orifice de sortie de la busette (16), et alimentée en gaz en phase liquide.

5. Dispositif selon l'une des revendications 4 ou 6, caractérisé en ce qu'il comporte également des moyens de réglage de débit du gaz inerte alimentant en gaz inerte la bague poreuse annulaire (144) de façon que l'apport de gaz inerte se fasse à vitesse égale à celle du métal liquide.

## Claims

1. A sliding gate device (10) for a tap hole (6) of a receptacle (1) containing a molten metal, comprising a fixed slide (11), a movable slide (12) provided with at least one casting tube (13), (14), (15), (16) able to come into communication with the said tap hole (6) and gas supply and distribution means (111, 122) connected to a source of gas practically inert with respect to the metal, characterized in that the aforesaid supply and distribution means comprise at least one circular groove (111), (122) cut into at least one of the surfaces (11 a, 12a) in mutual contact of the slides (11, 12), these grooves encircling throughout their periphery the orifices (110, 120) passing through the said slides, the pressure of the inert gas is controlled by means of expansion devices (21) in such a way as to obtain, in the gas supply and distribution means (111, 122), an overpressure of a few millimetres of water relative to the local atmospheric pressure, the flow of metal through the sliding gate device creating, by the effect of suction of the inert gas, at a pressure slightly higher than the atmospheric pressure, a continuous gaseous protective barrier which surrounds the metal and isolates it from the ambient atmosphere.

2. A device according to claim 1, characterized in that the movable slide (12) further comprises a passage (126) communicating with the groove (122) and opening into the junction area (127) between the said movable slide (12) and the said casting tube (14).

3. A device according to claim 1, characterized in that the aforesaid supply and distribution means comprise a porous annular ring (144) situated close to the orifice of the casting tube (14) and supplied with gas in the gaseous phase.

4. A device according to claim 1, characterized in that the aforesaid supply and distribution means comprise an annular collar (162) situated in the vicinity of the outflow orifice of the casting tube (16) and supplied with gas in the liquid phase.

5. A device according to claim 3, characterized in that it also comprises means for controlling the inert gaz flow supplying inert gas to the porous annular ring (144) in such a way that the input of inert gas occurs at the same speed as that of the liquid metal.

## Patentansprüche

1. Verschlußvorrichtung mit Schiebern (10) für ein Stichloch (6) eines geschmolzenes Metall enthaltenden Behälters (1), mit einem festen Schieber (11), einem beweglichen Schieber (12), der mit mindestens einem Gießrohr (13), (14), (15), (16), versehen ist, die mit dem Stichloch (6) in Verbindung gebracht werden können und mit Gaszuführ- und Gasverteilungsorganen (111, 122), die mit einer Quelle (20) für dem Metall gegenüber praktisch inertes Gas verbunden sind, dadurch gekennzeichnet, daß die genannten Zuführ- und Verteilungsorgane mindestens eine kreisförmige Auskehlung (111), (122) aufweisen, die in mindestens eine der in gegenseitiger Berührung stehenden Flächen (11 a, 12a) der Schieber (11, 12) eingetieft ist, wobei diese Auskehlungen auf der Gesamtheit Ihres Umfanges dies Öffnungen (110, 120) umgeben, welche durch diese Schieber hindurchgehen, und wobei der Druck des Inertgases mit Hilfe eines Druckminderers (21) so geregelt wird, daß sich in den Gaszuführ-und Verteilungsorganen (111, 122) ein Überdruck von einigen Millimetern Wassersäule in bezug auf den örtlichen atmosphärischen Druck einstellt, und der Metallstrom durch die Schieberverschlußvorrichtung durch Ansaugen von Inertgas mit einem leicht über dem atmosphärischen Druck liegenden Druck eine kontinuierliche, gasförmige, schützende Sperre erzeugt, die das Metall umhüllt und es von der Umgebungsluft isoliert.

2. Vorrichtung nach Anspruch 1, dadurch gekennzeichnet, daß der bewegliche Schieber ferner einen Kanal (126) aufweist, der mit der Auskehlung (122) in Verbindung steht und in der Verbindungszone (127) zwischen dem beweglichen Schieber (12) und dem Gießrohr (14) mündet.

3. Vorrichtung nach Anspruch 1, dadurch gekennzeichnet, daß die Zuführ- und Verteilungsorgane einen porösen Ring (144) aufweisen, der in der Nachbarschaft der Austrittsöffnung des Gießrohres (14) angeordnet und mit Gas in Gasphase versorgt ist.

4. Vorrichtung nach Anspruch 1, dadurch gekennzeichnet, daß die Zuführ- und Verteilungsorgane einen Ringkragen (162) aufweisen, der in der Nachbarschaft der Austrittsöffnung des Gießrohres (16) angeordnet und mit Gas in flüssiger Phase versorgt ist.

5. Vorrichtung nach Anspruch 3, dadurch gekennzeichnet, daß sie außerdem Mittel zur Einstellung des Durchflusses des Inertgases enthält, die den porösen Ring (144) so mit Inertgas versorgen, daß der Zustrom von Inertgas mit einer Geschwindigkeit gleich derjenigen des flüssigen Metalls erfolgt.
